# EUROPÄISCHE PATENTANMELDUNG

(11) **EP 4 538 029 A1**
(43) Veröffentlichungstag der Anmeldung: **16.04.2025**
(21) Anmeldenummer: 24205634.9
(22) Anmeldetag: 09.10.2024
(51) Int. Cl.: B30B 11/00, B30B 11/08

(54) **VERFAHREN ZUR VERSUCHSPRESSUNG VON PRESSLINGEN IN EINER RUNDLÄUFERPRESSE SOWIE RUNDLÄUFERPRESSE**

(30) Priorität: 12.10.2023 DE 102023127940
(71) Anmelder: Fette Compacting GmbH, 21493 Schwarzenbek (DE)
(72) Erfinder: NAEVE, Jan, 23899 Gudow (OT Kehrsen) (DE); Seifert, Werner, 21465 Wentorf (DE); Liesack, Patrick, 22043 Hamburg (DE); Kolbe, Sven, 21514 Büchen (DE); Lüdemann, Stefan, 21035 Hamburg (DE)
(74) Vertreter: Hauck Patentanwaltspartnerschaft mbB

(57) **Zusammenfassung**

Die Erfindung betrifft ein Verfahren zu einer Versuchspressung von Presslingen (48) in einer Rundläuferpresse, umfassend die Schritte: zu verpressendes Material wird in eine Aufnahme (12) gefüllt, ein der Aufnahme (12) der Matrizenscheibe (10) zugeordnetes Stempelpaar aus einem oberen und unteren Pressstempel (14, 16) wird in eine Versuchspressposition gebracht, in der sich der obere Pressstempel (14) in einem Einwirkbereich eines oberen Versuchspresswerkzeugs (36, 40, 54) einer Versuchspresseinrichtung der Rundläuferpresse befindet und sich der untere Pressstempel (14) in einem Einwirkbereich eines unteren Versuchspresswerkzeugs (38, 42, 56) der Versuchspresseinrichtung befindet, das obere und das untere Versuchspresswerkzeug (38, 42, 56) werden mittels eines Versuchspressantriebs (58) der Versuchspresseinrichtung aufeinander zugestellt, so dass der obere Pressstempel (14) und der untere Pressstempel (16) durch die oberen und unteren Versuchspresswerkzeuge (36, 40, 54, 38, 42, 56) in der Aufnahme (12) der Matrizenscheibe (10) aufeinander zu gepresst werden zum Verpressen des in die Aufnahme (12) gefüllten Materials zu einem Versuchspressling (48). Die Erfindung betrifft außerdem eine Rundläuferpresse.

## Beschreibung

Die Erfindung betrifft ein Verfahren zur Versuchspressung von Presslingen in einer Rundläuferpresse, umfassend einen drehend angetriebenen Rotor mit oberen und unteren Pressstempeln, einer oberen und unteren Stempelführung für die oberen und unteren Pressstempel und einer Matrizenschreibe zwischen den Stempelführungen, wobei die oberen und unteren Pressstempel im Produktionsbetrieb der Rundläuferpresse mit Aufnahmen der Matrizenscheibe zusammenwirken, weiter umfassend eine Fülleinrichtung, in der im Produktionsbetrieb der Rundläuferpresse zu verpressendes Material in die Aufnahmen gefüllt wird, weiter umfassend eine Druckeinrichtung mit oberen und unteren Druckwerkzeugen, die im Produktionsbetrieb der Rundläuferpresse mit den oberen und unteren Pressstempeln zusammenwirken, so dass diese in den Aufnahmen befindliches Material zu Presslingen verpressen. Die Erfindung betrifft außerdem eine Rundläuferpresse, umfassend einen drehend angetriebenen Rotor mit oberen und unteren Pressstempeln, einer oberen und unteren Stempelführung für die oberen und unteren Pressstempel und einer Matrizenschreibe zwischen den Stempelführungen, wobei die oberen und unteren Pressstempel im Produktionsbetrieb der Rundläuferpresse mit Aufnahmen der Matrizenscheibe zusammenwirken, weiter umfassend eine Fülleinrichtung, in der im Produktionsbetrieb der Rundläuferpresse zu verpressendes Material in die Aufnahmen gefüllt wird, weiter umfassend eine Druckeinrichtung mit oberen und unteren Druckwerkzeugen, die im Produktionsbetrieb der Rundläuferpresse mit den oberen und unteren Pressstempeln zusammenwirken, so dass diese in den Aufnahmen befindliches Material zu Presslingen verpressen.

Versuchspressungen werden durchgeführt, um zum Beispiel für neu zu verpressende Materialien die optimalen Einstellparameter der Rundläuferpresse zur Herstellung von Presslingen im Produktionsbetrieb zu ermitteln. Bei den Presslingen kann es sich insbesondere um Tabletten handeln. Um im Rahmen einer Versuchspressung eine Tablette mit möglichst geringem Produkteinsatz zu pressen, sind Einzelpressungen erwünscht, bei denen beispielsweise lediglich ein Pressling erzeugt wird. Rundläuferpressen werden bekanntlich für die Produktion von Presslingen in großen Stückzahlen eingesetzt. Um die erforderliche Presskraft zum Erzeugen des Presslings zu bewirken, bewegen sich die Pressstempel relativ zu einer Führungsgeometrie einer Druckeinrichtung, beispielsweise umfassend obere und untere Druckrollen oder Druckkeile. Die Pressgeschwindigkeit und Druckhaltezeit werden über die Rotordrehgeschwindigkeit, durch die Führungsgeometrie und durch die Stempelkopfform der Pressstempel bestimmt. Grundsätzlich kann die Führungsgeometrie durch verschiedene Maßnahmen beeinflusst werden. Beispielsweise können Führungskurven für die Pressstempel angepasst werden. Diese steuern die Axialbewegung der Pressstempel im Zuge ihrer Drehung mit dem Rotor. Darüber hinaus ist es bei Rundläuferpressen möglich, die Presskraft durch geringfügiges axiales Verstellen der Druckwerkzeuge, beispielsweise der Druckrollen oder der Druckkeile, zu beeinflussen. Werden die gegenüberliegenden oberen und unteren Druckwerkzeuge enger zusammengefahren, wird der Pressling im Zuge des Pressvorgangs stärker komprimiert und weist eine geringere Steghöhe auf. Es resultiert eine höhere Presskraft. Naturgemäß werden durch das Verändern des Abstands zwischen oberen und unteren Druckwerkzeugen die Pressungen der nachfolgenden Presslinge beeinflusst. Bei einer Rundläuferpresse ist beispielsweise die Steghöhe des Presslings ein einstellbares Maß. Die Härte des Presslings und die nötige Kraft, um den Pressling durch die Führungsgeometrie der Rundläuferpresse, insbesondere der Druckeinrichtung, zu bewegen, resultieren daraus. Auch möglich ist eine Presskraftregelung, bei der die Steghöhe während es Betriebs über die gemessene Presskraft angepasst wird.

Darüber hinaus sind für Versuchspressungen Linearpressen oder Single-Punch-Pressen bekannt, die in der Regel verwendet werden, um geringe Stückzahlen von Tabletten zu produzieren. Ein Einsatzgebiet ist die Forschung und Entwicklung neuer Medikamente und Produktzusammensetzungen. Für die Kompression des Presslings werden gegenüberliegende Druckwerkzeuge aufeinander zu bewegt. Dies kann durch axiale Bewegung beider Druckwerkzeuge oder nur eines der Druckwerkzeuge erfolgen. Die Bewegung erfolgt über einen Linearantrieb, beispielsweise einen Spindelantrieb. Mit dieser Art von Einzelpressen können sowohl die Steghöhe des Presslings als auch die Presskraft als Zielwert eingestellt werden. Der jeweils andere Wert resultiert daraus.

Sofern in einer für den regulären Produktionsbetrieb vorgesehenen Rundläuferpresse Versuchspressungen mit einer definierten Presskraftkurve durchgeführt werden sollen, muss zunächst der Abstand der Druckwerkzeuge zueinander ermittelt werden, aus dem die jeweils gewünschte Presskraft resultiert. Dies ist in einer Rundläuferpresse nur nach einem Trial and Error-Verfahren möglich, bei dem zunächst eine Presslingshöhe eingestellt wird, die resultierende Presskraft ausgewertet wird und die Presslingshöhe angepasst wird, wobei diese Schritte wiederholt werden müssen bis die gewünschte Presskraft erreicht ist. Dadurch ist eine erhebliche Menge an zu verpressendem Material erforderlich. Das Anpassen der Führungsgeometrie, insbesondere des Abstands gegenüberliegender Druckwerkzeuge erfolgt bei einer Rundläuferpresse sehr langsam und ist nur in sehr eingeschränkten Grenzen steuerbar. Der Abstand kann auch über die oben erläuterte Presskraftregelung eingestellt werden. Die Einstellung des aus der Presskraft resultierenden Abstands der Stempel geschieht wiederum sehr langsam in vielen Regelschritten. Abgesehen davon wird die jeweils vorgegebene Abstandsposition der Druckwerkzeuge durch Verstellantriebe mit konstanter Geschwindigkeit und nicht frei steuerbar angefahren. Das Verstellen von gegenüberliegenden Druckwerkzeugen kann lediglich eine Anpassung der Presskraft in engen Grenzen bewirken und erfolgt im laufenden Betrieb der Rundläuferpresse. Dies bedeutet, dass bei einem oder mehreren Presslingen ein gemittelter Wert erfasst wird. Dieser Wert dient dann als Grundlage für eine Nachregelung des Abstands der Druckwerkzeuge. Während dieser Nachregelung werden weitere Presslinge erzeugt, die nicht unter den gewünschten Bedingungen hergestellt wurden und entsprechend Ausschuss bilden.

Linearpressen sind hingegen nicht geeignet, hohe Stückzahlen von Presslingen zu produzieren. Darüber hinaus ist es auch hinsichtlich des Aufwands nachteilig, dass zusätzlich zu der für den Produktionsbetrieb vorgesehenen Rundläuferpresse eine separate Versuchspresse vorzusehen ist. Außerdem können die dabei erzeugten Daten nicht direkt auf die für den Produktionsbetrieb vorgesehene Rundläuferpresse übertragen werden, insbesondere aufgrund unterschiedlicher Komponenten der Pressen und anderer Parameter, beispielsweise einer Belüftung des Pressraums oder einer Maschinenauffederung. Die erzeugten Daten müssen also an die Produktionspresse angepasst werden. Für die Anpassung ist es regelmäßig erforderlich, weitere Versuchspressungen auf der für den Produktionsbetrieb vorgesehenen Rundläuferpresse durchzuführen, was den Aufwand zusätzlich erhöht.

Aus DE 103 19 024 B3 ist ein Verfahren zur Versuchspressung von Tabletten in einer Rundläufertablettiermaschine bekannt, das in einer für einen regulären Produktionsbetrieb vorgesehenen Rundläuferpresse durchgeführt wird. Dabei wird ein für eine Einzelpressung ausgewähltes Stempelpaar automatisch auf eine Füllposition gefahren und bei zumindest teilweise entfernter Füllanordnung und stillstehendem Rotor eine Matrize oder eine beschränkte Anzahl von Matrizen mit Material befüllt. Der Rotor wird anschließend in Drehung versetzt und so beschleunigt, dass er in der Druckstation der Rundläuferpresse die gewünschte Produktionsgeschwindigkeit hat. Nach einer Umdrehung wird der Rotor in der Füllposition wieder angehalten. Während der Umdrehung des Rotors werden Signale oder Signalverläufe der Messstellen aufgezeichnet und in einen Rechner zur Anzeige und Auswertung gegeben. Vorteilhaft bei diesem Verfahren ist, dass keine separate Versuchspresse für die Versuchspressung erforderlich ist. Dies verringert den Aufwand. Gleichzeitig können die im Rahmen der Versuchspressung gewonnenen Daten direkt und im Wesentlichen ohne Anpassung verwendet werden, da sie bereits auf der für den Produktionsbetrieb vorgesehenen Rundläuferpresse erzeugt wurden. Auch hierdurch verringert sich der Aufwand. Indem nur eine oder wenige Matrizen mit Material befüllt werden, kann gleichzeitig der erforderliche Produkteinsatz für die Versuchspressung gering gehalten werden. Allerdings muss die Steghöhe der erzeugten Tablette bei der ersten Versuchspressung aufgrund der Füllmenge in der Matrize geschätzt werden, so dass eine zunächst unbekannte Presskraft an der Druckstation entsteht. Die für das jeweilige Produkt gewünschte Presskraft muss entsprechend im Rahmen einer Reihe von Versuchspressungen ermittelt werden. Hierdurch erhöhen sich der Aufwand und der Produkteinsatz wieder.

Ausgehend von dem erläuterten Stand der Technik liegt der Erfindung die Aufgabe zugrunde, ein Verfahren und eine Rundläuferpresse der eingangs genannten Art bereitzustellen, die zuverlässig und mit geringem Aufwand eine Versuchspressung zum Einstellen einer Rundläuferpresse für einen Produktionsbetrieb ermöglichen.

Die Erfindung löst die Aufgabe durch die unabhängigen Ansprüche 1 und 11. Vorteilhafte Ausgestaltungen finden sich in den abhängigen Ansprüchen, der Beschreibung und den Figuren.

Für ein Verfahren der eingangs genannten Art löst die Erfindung die Aufgabe durch die Schritte:
- zu verpressendes Material wird in eine Aufnahme gefüllt,
- ein der Aufnahme der Matrizenscheibe zugeordnetes Stempelpaar aus einem oberen und unteren Pressstempel wird in eine Versuchspressposition gebracht, in der sich der obere Pressstempel in einem Einwirkbereich eines oberen Versuchspresswerkzeugs einer Versuchspresseinrichtung der Rundläuferpresse befindet und sich der untere Pressstempel in einem Einwirkbereich eines unteren Versuchspresswerkzeugs der Versuchspresseinrichtung befindet,
- das obere und das untere Versuchspresswerkzeug werden mittels eines Versuchspressantriebs der Versuchspresseinrichtung aufeinander zugestellt, so dass der obere Pressstempel und der untere Pressstempel durch die oberen und unteren Versuchspresswerkzeuge in der Aufnahme der Matrizenscheibe aufeinander zu gepresst werden zum Verpressen des in die Aufnahme gefüllten Materials zu einem Versuchspressling.

Für eine Rundläuferpresse der eingangs genannten Art löst die Erfindung die Aufgabe dadurch, dass die Rundläuferpresse weiterhin eine Versuchspresseinrichtung aufweist, umfassend ein oberes Versuchspresswerkzeug und ein unteres Versuchspresswerkzeug, wobei für eine Versuchspressung das obere Versuchspresswerkzeug mit einem einer Aufnahme der Matrizenscheibe zugeordneten oberen Pressstempel zusammenwirkt und das untere Versuchspresswerkzeug mit einem derselben Aufnahme zugeordneten unteren Pressstempel zusammenwirkt, und umfassend einen Versuchspressantrieb, der das obere Versuchspresswerkzeug und das untere Versuchspresswerkzeug für eine Versuchspressung aufeinander zustellt, so dass der obere Pressstempel und der untere Pressstempel durch die oberen und unteren Versuchspresswerkzeuge in der Aufnahme der Matrizenscheibe aufeinander zu gepresst werden zum Verpressen von in die Aufnahme gefülltem Material zu einem Versuchspressling.

Die erfindungsgemäße Rundläuferpresse bzw. die beim erfindungsgemäßen Verfahren eingesetzte Rundläuferpresse ist eine Rundläuferpresse, die für den regulären Produktionsbetrieb von Presslingen, insbesondere Tabletten, aus insbesondere pulverförmigem Material vorgesehen ist. Die Rundläuferpresse umfasst in an sich bekannter Weise einen Rotor mit einer Vielzahl von oberen und unteren Pressstempeln, die paarweise jeweils einer Aufnahme, bzw. einer Kavität einer Matrizenscheibe zugeordnet sind. Die Aufnahmen können als unmittelbare Bohrungen in der Matrizenscheibe ausgeführt sein. Sie können aber auch in hülsenartigen Einsätzen ausgebildet sein, die in entsprechend größere Aufnahmen der Matrizenscheibe eingesetzt werden. Im Betrieb der Rundläuferpresse drehen die oberen und unteren Pressstempel gemeinsam mit der Matrizenscheibe, wobei ihre axiale Bewegung durch Steuerkurven gesteuert und durch obere und untere Stempelführungen geführt wird. Die Steuerkurven wirken in der Regel mit den Stempelköpfen der Pressstempel zusammen. Im Zuge der Drehung durchläuft die Matrizenscheibe im Produktionsbetrieb verschiedene Einrichtungen der Rundläuferpresse, nämlich eine Fülleinrichtung, in der zu verpressendes Pulvermaterial in die Aufnahmen der Matrizenscheibe gefüllt wird und eine Druckeinrichtung, in der die oberen und unteren Pressstempel durch obere und untere Druckwerkzeuge, beispielsweise obere und untere Druckrollen, zum Verpressen des Pulvermaterials zu Presslingen, wie Tabletten, in die Aufnahmen gedrückt werden. Die Druckeinrichtung kann obere und untere Vordruckwerkzeuge, insbesondere Vordruckrollen, sowie obere und untere Hauptdruckwerkzeuge, insbesondere Hauptdruckrollen, aufweisen. Alternativ zu Druckrollen sind auch Druckkeile möglich. Nachfolgend zu der Druckeinrichtung werden die oberen Pressstempel im Produktionsbetrieb nach oben aus den Aufnahmen geführt und die in den Aufnahmen erzeugten Presslinge werden durch die unteren Pressstempel auf die Oberseite der Matrizenscheibe geschoben. Hierfür sind Auswerferkurven vorgesehen, die die unteren Presstempel nach oben bewegen. Beispielsweise durch einen Abstreifer werden die Presslinge anschließend von der Matrizenscheibe in einen Ausgang der Rundläuferpresse abgestreift, von wo sie einer weiteren Verarbeitung zugeführt werden. Die Steuerkurven umfassen in der Regel auch Dosierkurven, die bei aus der jeweiligen Aufnahme nach oben herausgeführtem oberen Pressstempel den unteren Pressstempel in eine vorgegebene teilweise in die Aufnahme eingeführte Position bringen. Der untere Pressstempel bildet in dieser Dosierposition einen Boden der jeweiligen Aufnahme und definiert so die Füllhöhe des in die Aufnahme eingefüllten Materials.

Wie bereits erläutert, handelt es sich bei der erfindungsgemäß eingesetzten Rundläuferpresse um eine für den regulären Produktionsbetrieb vorgesehene Rundläuferpresse. Sie kann, wie nachstehend noch näher erläutert, für das Durchführen des erfindungsgemäßen Verfahrens angepasst werden. Insbesondere können Komponenten der Rundläuferpresse, zum Beispiel obere und untere Pressstempel und/oder die Fülleinrichtung, vor Beginn einer Versuchspressung demontiert werden.

Erfindungsgemäß weist die Rundläuferpresse eine Versuchspresseinrichtung auf, umfassend ein oberes Versuchspresswerkzeug und ein unteres Versuchspresswerkzeug. Bei dem erfindungsgemäßen Verfahren wird ein einer Aufnahme der Matrizenscheibe zugeordnetes Stempelpaar aus einem oberen und einem gegenüberliegenden unteren Pressstempel in eine Versuchspressposition gebracht, in der sich der obere Pressstempel in einem Einwirkbereich des oberen Versuchspresswerkzeugs und der untere Pressstempel in einem Einwirkbereich des unteren Versuchspresswerkzeugs befindet. Das Bringen des Stempelpaares in die Versuchspressposition kann durch ein drehendes Antreiben des Rotors in eine Position erfolgen, in der das Stempelpaar sich im Einwirkbereich der Versuchspresswerkzeuge befindet. Vor dem, gleichzeitig zu dem oder nach dem Bringen des Stempelpaares in die Versuchspressposition wird zu verpressendes Material in die Aufnahme gefüllt, der das Stempelpaar zugeordnet ist. Das Befüllen der Aufnahme kann zum Beispiel manuell erfolgen. Die Aufnahme kann dabei maximal befüllt werden. Gegebenenfalls überschüssiges Material kann von der Oberseite der Matrizenscheibe abgestreift werden. Auch möglich ist eine nur teilweise Befüllung der Aufnahme, so dass eine zuvor abgewogene Menge sicher und vollständig durch die Aufnahme aufgenommen und anschließend verpresst werden kann. Anschließend werden das obere und das untere Versuchspresswerkzeug durch einen Versuchspressantrieb der Versuchspresseinrichtung aufeinander zugestellt, so dass das obere und untere Versuchspresswerkzeug zunächst in Kontakt mit dem oberen bzw. unteren Pressstempel gelangen und den oberen und unteren Pressstempel derart aufeinander zu pressen, dass das Stempelpaar das in der Aufnahme befindliche Material zu einem Versuchspressling verpresst. Es ist dabei möglich, dass durch das obere und untere Versuchspresswerkzeug sowohl der obere Pressstempel axial auf den unteren Pressstempel zu bewegt wird als auch der untere Pressstempel axial auf den oberen Pressstempel zu bewegt wird. Möglich ist aber auch, dass beispielsweise nur einer der Pressstempel axial bewegt wird und gegen den durch das jeweilige Versuchspresswerkzeug axial festgesetzten anderen Pressstempel gepresst wird. Die Pressstempel befinden sich dabei wie bei einer regulären Pressung eines Presslings mit ihren Stempelspitzen innerhalb der Aufnahme und verpressen das Material zwischen ihren Stempelspitzen zu dem Pressling, beispielsweise einer Tablette.

Nach Abschluss der Versuchspressung können das obere und das untere Versuchspresswerkzeug mittels des Versuchspressantriebs auseinander bewegt werden und der hergestellte Versuchspressling entnommen werden. Dazu kann der Rotor zum Beispiel in eine Auswurfposition gedreht werden, in der der obere Pressstempel aus der Aufnahme nach oben heraus bewegt ist und der erzeugte Versuchspressling durch den unteren Pressstempel auf die Oberseite der Matrizenscheibe geschoben ist.

In der erfindungsgemäßen Rundläuferpresse ist somit eine Versuchspresseinrichtung vorgesehen, die in der Umgebung einer für den regulären Produktionsbetrieb vorgesehenen Rundläuferpresse die Eigenschaften einer Linearpresse zum Einzelpressen von Presslingen abbildet. Die Versuchspresseinrichtung mit dem Versuchspressantrieb ermöglicht ein individuell gesteuertes und damit dynamisches Antreiben der Versuchspresswerkzeuge aufeinander zu, so dass es zum Pressen des Materials zu dem Versuchspressling kommt. Durch die mögliche individuelle Steuerung des Versuchspressantriebs, gegebenenfalls automatisiert nach zuvor ausgewählten Parametern bzw. Bahnkurven, kann ein regulärer Pressvorgang in der Rundläuferpresse zuverlässig und präzise nachgebildet werden. Der Versuchspressantrieb kann während der Versuchspressung auch geregelt werden und erfüllt die eingangs erläuterten vorteilhaften Eigenschaften einer Linearpresse, ohne deren Nachteile zu übernehmen. Wie bereits erwähnt, kann der Drehantrieb des Rotors genutzt werden, um das Stempelpaar in Versuchspressposition zu bringen. Der Drehantrieb kann auch zum Festsetzen der Pressstempel während der Versuchspressung genutzt werden, damit diese beim Pressvorgang sich nicht beispielsweise radial bewegen können.

Durch die erfindungsgemäße Integration einer Versuchspresseinrichtung für individuelle Einzelpressungen in eine für den Produktionsbetrieb vorgesehene Rundläuferpresse können der Anschaffungsaufwand sowie Schulungsaufwand für Personal für eine separate Linearpresse vermieden werden. Üblicherweise knapper Montageraum in Laborräumen, in denen solche Pressen häufig betrieben werden, wird eingespart. Die Umgebung der Versuchspressung innerhalb der Rundläuferpresse ist dieselbe wie für den späteren Produktionsbetrieb. Damit sind Einflüsse wie Luftfeuchtigkeit, Belüftung des Pressraums, Art der Presswerkzeuge, Maschinenauffederung etc. gleich und die gewonnenen Daten direkt für den späteren Produktionsbetrieb übertragbar. Indem die Komponenten für die Versuchspressung, insbesondere die Versuchspresseinrichtung, in die Rundläuferpresse integriert sind, kann auf ein Umrüsten der Rundläuferpresse zum Wechsel in den Produktionsbetrieb gegebenenfalls verzichtet werden. Ein direktes Umschalten von einer Einzelpressung im Rahmen einer Versuchspressung auf einen Produktionsbetrieb ist grundsätzlich möglich. Die im Rahmen der Versuchspressung ermittelten Werte können direkt und ohne weitere Anpassung für den späteren Produktionsbetrieb genutzt werden.

Nach einer Ausgestaltung kann vorgesehen sein, dass während der Versuchspressung die Presskraft und/oder ein die Presskraft charakterisierender Parameter ermittelt wird, und dass bei Erreichen einer vorgegebenen Presskraft und/oder eines vorgegebenen Werts des die Presskraft charakterisierenden Parameters die Versuchspressung durch Auseinanderfahren der oberen und unteren Versuchspresswerkzeuge beendet wird. Hierbei handelt es sich um einen besonders wichtigen Parameter für die Einstellung von Rundläuferpressen für den Produktionsbetrieb. Außerdem wird durch das erfindungsgemäße Verfahren bzw. die hierzu erfindungsgemäß eingerichtete Rundläuferpresse sichergestellt, dass die jeweils gewünschte Presskraft schon mit dem ersten Pressvorgang sicher erreicht und nicht überschritten wird. Aufwendige Trial and Error-Verfahren können entfallen.

Nach einer Ausgestaltung kann der die Presskraft charakterisierende Parameter eine Steghöhe, ein Presskraftverlauf und/oder eine Druckhaltezeit bei einer vorgegebenen Presskraft sein. Die Steghöhe ist zum Beispiel über den axialen Weg des oberen und des unteren Pressstempels ermittelbar. Die Druckhaltezeit ist eine Weghaltephase. Sie beschreibt den Zeitraum, währenddessen der Pressling auf das kleinste Volumen gestaucht ist. Die Presskraft kann während dieses Zeitraumes variieren. Der Weg der Stempel ändert sich nicht mehr. Der Presskraftverlauf kann über der Zeit erfasst werden.

Die Presskraft und/oder der die Presskraft charakterisierende Parameter kann für eine Einstellung der Rundläuferpresse für den Produktionsbetrieb berücksichtigt werden.

Nach einer weiteren Ausgestaltung ist es möglich, dass während der Versuchspressung nur das der Aufnahme der Matrizenscheibe zugeordnete Stempelpaar in dem Rotor verbaut ist. Die übrigen Stempelpaare des Rotors können demontiert werden. Selbstverständlich wäre es auch möglich, einige der Stempelpaare des Rotors in dem Rotor zu belassen und einige Stempelpaare auszubauen oder sämtliche Stempelpaare in dem Rotor zu belassen. Das Vorhandensein nur des für die Versuchspressung genutzten Stempelpaares hat den Vorteil, dass im Übrigen keine Wechselwirkung von Stempelpaaren mit Komponenten der Rundläuferpresse erfolgt.

Nach einer weiteren Ausgestaltung kann die Fülleinrichtung der Rundläuferpresse während der Versuchspressung demontiert oder inaktiv gestellt sein. Dies hat den Vorteil, dass die während der Versuchspressung nicht genutzten Aufnahmen nicht unerwünscht mit zu verpressendem Material gefüllt werden. Es ist beispielsweise möglich, die Fülleinrichtung vollständig oder teilweise aus dem Rotor auszubauen. Sie kann aber auch entleert sein oder eine Befüllöffnung, über die Material aus der Fülleinrichtung in die Aufnahmen gefüllt wird, verschlossen sein. Aufwendige Maßnahmen zum Verhindern eines Befüllens von Aufnahmen, zum Beispiel das Einsetzen von Blindmatrizen, können so vermieden werden.

Gemäß einer besonders praxisgemäßen Ausgestaltung kann das bei der Versuchspressung zu verpressende Material manuell in die Aufnahme gefüllt werden. Es ist aber auch denkbar, das Material durch die Fülleinrichtung oder eine andere Befüllvorrichtung in die Aufnahme zu füllen.

Nach einer weiteren Ausgestaltung kann vorgesehen sein, dass mehrere Versuchspressungen durchgeführt werden, wobei der Presskraftverlauf und/oder der Stempelwegverlauf durch eine Variation der Antriebsgeschwindigkeit des Versuchspressantriebs variiert werden. Beispielsweise kann im Rahmen der Versuchspressung oder im Rahmen mehrerer Versuchspressungen ein sinusförmiger und/oder sägezahnförmiger und/oder rechteckförmiger Presskraftverlauf und/oder Stempelwegverlauf durch den Versuchsantrieb eingestellt werden. Durch den erfindungsgemäß weitgehend frei steuer- bzw. regelbaren Versuchspressantrieb der Versuchspresseinrichtung können weitgehend frei definierte Bahnkurven vorgegeben und im Rahmen einer oder mehrerer Versuchspressungen durchfahren werden. Die unterschiedlichen Bahnkurven können sowohl Pressungen an unterschiedlichen Rundläuferpressen als auch standardisierte Bahnkurven beispielsweise zum Finden geeigneter Parameter für neue Produkte aus zu verpressendem Material sein. Das Finden der optimalen Einstellung der Rundläuferpresse für den späteren Produktionsbetrieb wird so erleichtert.

Nach einer weiteren Ausgestaltung kann vorgesehen sein, dass die oberen und unteren Versuchspresswerkzeuge nach einem ersten Versuchspressvorgang mittels des Versuchspressantriebs auseinander gefahren werden und anschließend erneut mittels des Versuchspressantriebs aufeinander zugestellt werden, so dass der obere Pressstempel und der untere Pressstempel durch die oberen und unteren Versuchspresswerkzeuge in der Aufnahme der Matrizenscheibe aufeinander zu gepresst werden zum weiteren Verpressen des in die Aufnahme gefüllten Materials zu einem Versuchspressling. Auf diese Weise können Mehrfachpressungen simuliert werden, wie sie beispielsweise bei Druckeinrichtungen mit mehreren nacheinander im Rahmen der Drehung des Rotors durchfahrenen Druckwerkzeugen, beispielsweise mehreren Druckrollen, insbesondere Vordruckrollen und Hauptdruckrollen, vorliegen. Damit kann der spätere Produktionsbetrieb im Rahmen der Versuchspressung noch besser simuliert werden, so dass die optimalen Einstellparameter der Rundläuferpresse gefunden werden.

Der Versuchspressantrieb ist ein Linearantrieb. Es können insbesondere zwei Versuchspressantriebe vorgesehen sein, von denen einer das obere Versuchspresswerkzeug antreibt und der andere das untere Versuchspresswerkzeug. Die Versuchspressantriebe können individuell steuerbar bzw. regelbar sein, so dass eine besonders flexible Durchführung der Versuchspressung möglich ist. Gemäß einer besonders praxisgemäßen Ausgestaltung kann der Versuchspressantrieb einen elektrischen oder hydraulischen Antrieb umfassen. Solche Antriebe lassen sich besonders präzise und flexibel steuern bzw. regeln und sind somit für die Erfindung besonders geeignet. Im Unterschied zu einem üblicherweise vorgesehenen Verstellantrieb für die Druckwerkzeuge, insbesondere die Druckrollen, der Druckeinrichtung dient der Versuchspressantrieb aktiv einer Pressung eines Presslings. Der üblicherweise vorgesehene Verstellantrieb dient lediglich einer Höheneinstellung der Druckwerkzeuge. Die Bewegungsenergie wird durch den den Rotor antreibenden Hauptantrieb der Rundläuferpresse bereitgestellt. Der Versuchspressantrieb bildet grundsätzlich ebenfalls einen Verstellantrieb, stellt aber selbst den Vorschub der Pressstempel zum Verpressen des Materials in der Aufnahme zu einem Pressling bereit. Während ein üblicher Verstellantrieb für Druckwerkzeuge, wie Druckrollen, lediglich zu einem Zielpunkt gefahren werden kann, ist es mit dem Versuchspressantrieb möglich, eine definierte Bahnkurve abzufahren. Weitere Parameter wie die Presskraft nehmen Einfluss auf die Bahnkurve. Somit kann mit dem Versuchspressantrieb eine Einstempelpresse in der Umgebung einer gängigen Rundläuferpresse simuliert werden.

Die Rundläuferpresse kann weiterhin eine Steuereinrichtung umfassen, die dazu ausgebildet ist, den Versuchspressantrieb zu steuern. Das erfindungsgemäße Verfahren kann beispielsweise bis auf ein manuelles Befüllen der Aufnahme gesteuert durch die Steuereinrichtung der Rundläuferpresse durchgeführt werden, insbesondere automatisch. Die Steuereinrichtung kann durch die Maschinensteuerung zum Steuern der Rundläuferpresse im Produktionsbetrieb gebildet sein bzw. in diese integriert sein. Auf Grundlage der Ergebnisse der Versuchspressung kann die Rundläuferpresse für den späteren Produktionsbetrieb mit allen Komponenten konfiguriert werden. Auch dies kann durch die Steuereinrichtung erfolgen. Dies betrifft zum Beispiel die gewünschte Einstellung der Dosierkurven und/oder der Druckeinrichtung, insbesondere der Druckwerkzeuge, wie Druckrollen, und/oder der Drehgeschwindigkeit des Rotors. Soweit erfindungsgemäß Parameter ermittelt werden, wie zum Beispiel die Presskraft oder ein die Presskraft charakterisierender Parameter, können diese Parameter mittels entsprechender Sensoren gemessen werden. Dazu kann die erfindungsgemäße Rundläuferpresse entsprechende Sensoren aufweisen, beispielsweise Presskraftsensoren an der Druckeinrichtung, zum Beispiel angeordnet an Druckwerkzeugen, insbesondere Druckrollen. Auch der die Presskraftkurve charakterisierende Parameter und/oder gegebenenfalls ermittelte weitere Parameter können mittels entsprechender Sensoren der Rundläuferpresse gemessen werden.

Die oberen und unteren Versuchspresswerkzeuge können nach einer weiteren Ausgestaltung durch die oberen und unteren Druckwerkzeuge der Druckeinrichtung gebildet sein. Die Druckwerkzeuge, beispielsweise obere und untere Druckrollen, verfügen in der Regel bereits über Linearführungen oder Exzenterführungen, über die sie mittels einer Verstelleinrichtung auf ein definiertes Abstandsmaß eingestellt werden können. Zudem besitzen die Aufnahmen der Druckwerkzeuge oftmals bereits einen Presskraftsensor, der für die Presskraftmessung und Regelung der Antriebe, beispielsweise des Drehantriebs des Rotors und/oder des Versuchspressantriebs, dienen kann. Wie erläutert, sind üblicherweise vorgesehene Verstellantriebe zum axialen Verstellen von Druckwerkzeugen, wie Druckrollen, nicht zur Durchführung der erfindungsgemäßen Versuchspressung geeignet. Der Versuchspressantrieb kann insbesondere einen Verstellantrieb zum Verstellen der oberen und unteren Druckwerkzeuge ersetzen. Der Versuchspressantrieb kann auch ein Getriebe umfassen, das ein Getriebe des Verstellantriebs ersetzen kann.

Neben den Druckwerkzeugen sind aber auch andere Positionen am Rotor möglich, um die Versuchspresseinrichtung mit dem Versuchspressantrieb zu integrieren. Entsprechend können die oberen und unteren Versuchspresswerkzeuge getrennt von der Druckeinrichtung ausgebildete Versuchspresswerkzeuge sein, die nicht notwendigerweise am Produktionsbetrieb der Rundläuferpresse teilnehmen. Beispielsweise können an einer von der Druckeinrichtung getrennten Rotorposition mittels des Versuchspressantriebs angetriebene obere und untere Aktoren angeordnet sein, die mittels des Versuchspressantriebs entsprechend aufeinander zu gepresst werden können, so dass die in der Versuchspressposition befindlichen oberen und unteren Pressstempel das in die Aufnahme gefüllte Material zu dem Versuchspressling verpressen. In diesem Fall ist es nicht erforderlich, die Druckeinrichtung der Rundläuferpresse für die erfindungsgemäße Integration der Versuchspresseinrichtung zu verändern. Im regulären Produktionsbetrieb können die Aktoren in besonders praxisgemäßer Weise obere und untere Führungskurvenelemente zur Führung der mit dem Rotor drehenden Pressstempel bilden. Damit ist eine Umrüstung bestehender Rundläuferpressen besonders einfach möglich, indem an einer Versuchspressposition obere und untere Steuerkurvenelemente ausgebaut und durch die oberen und unteren, von dem Versuchspressantrieb angetriebenen Aktoren zu ersetzen.

Die oberen und unteren Druckwerkzeuge können wie bereits erläutert durch obere und untere Druckrollen oder Druckkeile gebildet sein.

Das erfindungsgemäße Verfahren kann mit der erfindungsgemäßen Rundläuferpresse durchgeführt werden. Entsprechend kann die erfindungsgemäße Rundläuferpresse zur Durchführung des erfindungsgemäßen Verfahrens ausgebildet sein.

Ein Ausführungsbeispiel der Erfindung wird nachfolgend anhand von Figuren näher erläutert. Es zeigen schematisch:
- Figur 1: eine erfindungsgemäße und bei dem erfindungsgemäßen Verfahren verwendete Rundläuferpresse in abgewickelter Darstellung des Rotors,
- Figur 2: verschiedene mögliche mit der erfindungsgemäßen Rundläuferpresse bzw. dem erfindungsgemäßen Verfahren realisierbare Presskraftverläufe.

Soweit nichts anderes angegeben ist, bezeichnen in den Figuren gleiche Bezugszeichen gleiche Gegenstände.

Die in Figur 1 gezeigte Rundläuferpresse ist eine Rundläuferpresse zur Tablettenherstellung, wie sie bei der vorliegenden Erfindung zum Einsatz kommen kann, und in der pulverförmiges Material zu Presslingen, insbesondere Tabletten verpresst wird. Der Rotor der Rundläuferpresse ist durch einen Drehantrieb drehend angetrieben und umfasst eine Matrizenscheibe 10, die eine Mehrzahl von Aufnahmen 12 aufweist. Die Aufnahmen 12 können beispielsweise durch Bohrungen der Matrizenscheibe 10 gebildet sein. Weiter umfasst der Rotor eine Mehrzahl von oberen Pressstempeln 14 und unteren Pressstempeln 16, die mit der Matrizenscheibe 10 synchron umlaufen. Die oberen Pressstempel 14 sind in einer oberen Stempelführung 18 axial geführt und die unteren Pressstempel 16 sind in einer unteren Stempelführung 20 axial geführt. Die axiale Bewegung der oberen Pressstempel 14 und unteren Pressstempel 16 im Zuge der Drehung des Rotors wird durch obere Steuerkurvenelemente 22 und untere Steuerkurvenelemente 24 gesteuert. Weiterhin ist eine Fülleinrichtung 26 vorgesehen, die ein Füllreservoir 28 und eine Füllkammer 30 aufweist, die über ein Füllrohr 32 verbunden sind. Auf diese Weise gelangt in dem vorliegenden Beispiel pulverförmiges Material schwerkraftbedingt aus dem Füllreservoir 28 über das Füllrohr 32 in die Füllkammer 30 und aus dieser über eine an der Unterseite der Füllkammer 30 vorgesehene Befüllöffnung wiederum schwerkraftbedingt in die Aufnahmen 12 der Matrizenscheibe 10.

Die Rundläuferpresse umfasst weiterhin eine Druckeinrichtung 34. Die Druckeinrichtung 34 umfasst im dargestellten Beispiel eine Vordruckeinrichtung mit einer an einer oberen Halterung gehaltenen oberen Druckrolle 36 und einer an einer unteren Halterung gehaltenen unteren Druckrolle 38, sowie eine Hauptdruckeinrichtung mit einer an einer oberen Halterung gehaltenen oberen Druckrolle 40 und einer an einer unteren Halterung gehaltenen unteren Druckrolle 42. Darüber hinaus umfasst die Rundläuferpresse eine Auswurfeinrichtung 44 und eine Abstreifeinrichtung 46 mit einem Abstreifelement, das die in der Rundläuferpresse hergestellten Tabletten 48 einer Ablaufeinrichtung 50 zum Abführen aus der Rundläuferpresse zuführt. Die Abstreifeinrichtung 46 kann zum Beispiel ein vorzugsweise sichelförmiges Abstreifelement umfassen, das im Bereich der Auswurfeinrichtung 44 durch die unteren Pressstempel 16 auf die Oberseite der Matrizenscheibe 10 geförderte Tabletten 48 von der Matrizenscheibe 10 abstreift und der Ablaufeinrichtung 50 zuführt.

Weiterhin umfasst die Rundläuferpresse eine Steuereinrichtung 52 zum Steuern des Betriebs der Rundläuferpresse und zur Durchführung des erfindungsgemäßen Verfahrens, wie nachfolgend näher erläutert.

Die erfindungsgemäße Rundläuferpresse umfasst weiterhin eine Versuchspresseinrichtung zur Versuchspressung von Presslingen in der Rundläuferpresse. Zur Veranschaulichung sind in Figur 1 drei mögliche Ausgestaltungen von Versuchspresseinrichtungen dargestellt. Diese können sämtlich oder teilweise kombiniert in der Rundläuferpresse vorgesehen sein. Es ist aber auch möglich, dass nur eine der dargestellten Versuchspresseinrichtungen vorgesehen ist.

In dem dargestellten Beispiel sind durch die obere Druckrolle 36 und die untere Druckrolle 38 der Vordruckeinrichtung ein erstes oberes Versuchspresswerkzeug 36 bzw. unteres Versuchspresswerkzeug 38 gebildet. Durch die obere Druckrolle 40 und die untere Druckrolle 42 der Hauptdruckeinrichtung 34 sind ein zweites oberes Versuchspresswerkzeug 40 bzw. unteres Versuchspresswerkzeug 42 gebildet. Weiterhin sind in Figur 1 im Bereich der Auswurfposition des Rotors ein drittes oberes Versuchspresswerkzeug 54 und ein drittes unteres Versuchspresswerkzeug 56 vorgesehen, die als Aktoren ausgebildet sind, die entsprechende Steuerkurvenelemente im Bereich der Auswurfposition ersetzen können.

Im dargestellten Beispiel ist jedem der oberen und unteren Versuchspresswerkzeuge 36, 38, 40, 42, 54, 56 ein Versuchspressantrieb 58 zugeordnet. Die Versuchspressantriebe 58 wirken jeweils über eine Verbindung 60 auf das ihnen zugeordnete Versuchspresswerkzeug 36, 38, 40, 42, 54, 56 ein. Die Verbindungen 60 können ein Getriebe des jeweiligen Versuchspressantriebs 58 bilden bzw. umfassen. Beispielsweise können die Verbindungen 60 jeweils einen Zahnriemen, Zahnriemenscheiben, einen Planetengewindetrieb nebst Mutter und eine Antriebswelle umfassen. Bei den Versuchspressantrieben 58 kann es sich zum Beispiel um hydraulische oder elektrische Antriebe handeln.

Für eine Versuchspressung mit der ersten Versuchspresseinrichtung wird ein einer Aufnahme 12 der Matrizenscheibe 10 zugeordnetes Stempelpaar aus einem oberen und einem unteren Pressstempel 14, 16 in eine Versuchspressposition gebracht, die vorliegend im Bereich des geringsten Abstands zwischen der oberen Druckrolle 36 und der unteren Druckrolle 38 als erstes oberes Versuchspresswerkzeug 36 und erstes unteres Versuchspresswerkzeug 38 angeordnet ist. Die obere Druckrolle 36 als oberes Versuchspresswerkzeug 36 und die untere Druckrolle 38 als unteres Versuchspresswerkzeug 38 sind dafür zunächst mittels der Versuchspressantriebe 58 auseinander gefahren, so dass das Stempelpaar problemlos zum Beispiel durch eine Drehung des Rotors in die Versuchspressposition gebracht werden kann. Vorher, während oder nach dem Verbringen in die Versuchspressposition wird die dem Stempelpaar zugeordnete Aufnahme 12 mit dem zu verpressenden Material befüllt, beispielsweise manuell. Anschließend werden die obere und untere Druckrollen 36, 38 als erste obere und untere Versuchspresswerkzeuge 36, 38 mittels der jeweils zugeordneten Versuchspressantriebe 58 aufeinander zugestellt, so dass der obere Pressstempel 14 und der untere Pressstempel 16 des Stempelpaars durch das obere und untere Versuchspresswerkzeug 36, 38 in der Aufnahme 12 der Matrizenscheibe 10 zum Verpressen des in die Aufnahme gefüllten Materials zu einem Versuchspressling aufeinander zu gepresst werden. Nach Abschluss der Versuchspressung können die ersten oberen und unteren Versuchspresswerkzeuge 36, 38 wiederum gesteuert durch die Versuchspresseantriebe 58 auseinandergefahren werden, so dass der Versuchspressling aus der Aufnahme 12 entnommen werden kann. Hierzu kann der Rotor in eine Auswurfposition verfahren werden, in der der untere Pressstempel 16 den erzeugten Versuchspresslingen auf die Oberseite der Matrizenscheibe 10 auswirft. Die Steuerung der Versuchspressantreibe 58 kann ebenso wie die Steuerung des Rotors durch die Steuereinrichtung 52 erfolgen. Wie nachfolgend näher erläutert, kann beispielsweise eine zuvor definierte Presskraft im Rahmen der Versuchspressung realisiert werden. Auch können unterschiedliche Presskraftverläufe oder Stempelwegverläufe realisiert werden. Auf dieser Grundlage kann die Rundläuferpresse für den späteren Produktionsbetrieb optimal eingestellt werden. Im vorliegenden Beispiel sind die Versuchspressantriebe 58, die an den Druckrollen 36, 40 bzw. 38, 42 als Versuchspresswerkzeuge angreifen. Sie können einen Verstellantrieb der Druckrollen 36, 40 bzw. 38, 42 zum Einstellen des axialen Abstands zwischen den Druckrollen 36, 40 bzw. 38, 42 ersetzen, gegebenenfalls einschließlich eines Getriebes des Verstellantriebs.

In gleicher Weise wie für die erste Versuchspresseinrichtung mit den Druckrollen 36 und 38 als erste Versuchspresswerkzeuge kann eine Versuchspressung mittels der in Figur 1 dargestellten zweiten und dritten Versuchspresseinrichtung erfolgen. Die Versuchspresspositionen, in die das Stempelpaar beispielsweise durch entsprechende Drehung des Rotors gebracht werden, unterscheiden sich dabei. Insbesondere befindet sich das Stempelpaare zum Durchführen einer Versuchspressung mit der zweiten Versuchspresseinrichtung, umfassend die Druckrollen 40 und 42 als zweite obere und untere Versuchspresswerkzeuge 40, 42 an einer Drehposition des Rotors, die dem geringsten Abstand zwischen den oberen und unteren Druckrollen 40, 42 entspricht. Sobald diese Position erreicht ist, kann in der oben zu der ersten Versuchspresseinrichtung erläuterten Weise auch eine Versuchspressung mit der zweiten Versuchspresseinrichtung erfolgen.

Entsprechend kann eine Versuchspressungen mit der dritten Versuchspresseinrichtung erfolgen, wobei in diesem Fall die Versuchspressposition der Position des in Figur 1 ganz rechts dargestellten Stempelpaares entspricht. Sobald diese Position eingenommen ist, kann wieder, gegebenenfalls nach einem Auseinanderfahren der dritten Versuchspresswerkzeuge 54, 56 mittels der Versuchspressantriebe 58 und dem Befüllen der Aufnahme 12 mit dem zu verpressenden Material, eine Versuchspressung durchgeführt werden, indem die dritten Versuchspresswerkzeuge 54, 56 mittels der zugeordneten Versuchspressantriebe 58 aufeinander zu gepresst werden. Es versteht sich, dass hierzu der untere Pressstempel 16 weiter nach unten verfahren wird, so dass ein Befüllen der Aufnahme 12 in der gewünschten Füllhöhe möglich ist. Wie erläutert, können mit der erfindungsgemäßen Rundläuferpresse Versuchspressungen mit unterschiedlichen Presskraftverläufen durchgeführt werden. Auch ist es möglich, dass die Rundläuferpresse Presskraftsensoren im Bereich der erläuterten Versuchspresseinrichtungen aufweist, die während der Versuchspressung die Presskraft messen. Auf diese Weise kann sichergestellt werden, dass eine gewünschte Presskraft sicher erreicht und nicht überschritten wird.

Figur 2 zeigt unterschiedliche mögliche Presskraftverläufe, beispielsweise über der Zeit. In Figur 2 von links nach rechts sind ein sinusförmiger Presskraftverlauf, ein sägezahnförmiger Presskraftverlauf, ein Mehrfachpressungspresskraftverlauf und ein rechteckförmiger Presskraftverlauf dargestellt. Der Mehrfachpressungspresskraftverlauf kann zum Beispiel ein Verpressen in einer Rundläuferpresse mit Vordruck- und Hauptdruckeinrichtungen simulieren, die von den Pressstempeln im Zuge der Drehung nacheinander durchlaufen werden. Die unterschiedliche Höhe der jeweiligen Presskraftverläufe in der dritten Darstellung von links in Figur 2 simuliert die geringere Presskraft im Bereich der Vordruckeinrichtung gegenüber der Hauptdruckeinrichtung.

### Bezugszeichenliste

- 10: Matrizenscheibe
- 12: Aufnahme
- 14: oberer Pressstempel
- 16: unterer Pressstempel
- 18: obere Stempelführung
- 20: untere Stempelführung
- 22: oberes Steuerkurvenelement
- 24: unteres Steuerkurvenelement
- 26: Fülleinrichtung
- 28: Füllreservoir
- 30: Füllkammer
- 32: Füllrohr
- 34: Hauptdruckeinrichtung
- 36, 40, 54: obere Druckrolle / Versuchspresswerkzeug
- 38, 42, 56: untere Druckrolle / Versuchspresswerkzeug
- 44: Auswurfeinrichtung
- 46: Abstreifeinrichtung
- 48: Pressling
- 50: Ablaufeinrichtung
- 52: Steuereinrichtung
- 58: Versuchspressantrieb
- 60: Verbindung

## Patentansprüche

1. Verfahren zur Versuchspressung von Presslingen (48) in einer Rundläuferpresse, umfassend einen drehend angetriebenen Rotor mit oberen und unteren Pressstempeln (14, 16), einer oberen und unteren Stempelführung (18, 20) für die oberen und unteren Pressstempel (14, 16) und einer Matrizenschreibe (10) zwischen den Stempelführungen (18, 20), wobei die oberen und unteren Pressstempel (14, 16) im Produktionsbetrieb der Rundläuferpresse mit Aufnahmen (12) der Matrizenscheibe (10) zusammenwirken, weiter umfassend eine Fülleinrichtung (26), in der im Produktionsbetrieb der Rundläuferpresse zu verpressendes Material in die Aufnahmen (12) gefüllt wird, weiter umfassend eine Druckeinrichtung (34) mit oberen und unteren Druckwerkzeugen, die im Produktionsbetrieb der Rundläuferpresse mit den oberen und unteren Pressstempeln (14, 16) zusammenwirken, so dass diese in den Aufnahmen (12) befindliches Material zu Presslingen verpressen, **dadurch gekennzeichnet, dass** das Verfahren die folgenden Schritte umfasst:
• zu verpressendes Material wird in eine Aufnahme (12) gefüllt,
• ein der Aufnahme (12) der Matrizenscheibe (10) zugeordnetes Stempelpaar aus einem oberen und unteren Pressstempel (14, 16) wird in eine Versuchspressposition gebracht, in der sich der obere Pressstempel (14) in einem Einwirkbereich eines oberen Versuchspresswerkzeugs (36, 40, 54) einer Versuchspresseinrichtung der Rundläuferpresse befindet und sich der untere Pressstempel (14) in einem Einwirkbereich eines unteren Versuchspresswerkzeugs (38, 42, 56) der Versuchspresseinrichtung befindet,
• das obere und das untere Versuchspresswerkzeug (38, 42, 56) werden mittels eines Versuchspressantriebs (58) der Versuchspresseinrichtung aufeinander zugestellt, so dass der obere Pressstempel (14) und der untere Pressstempel (16) durch die oberen und unteren Versuchspresswerkzeuge (36, 40, 54, 38, 42, 56) in der Aufnahme (12) der Matrizenscheibe (10) aufeinander zu gepresst werden zum Verpressen des in die Aufnahme (12) gefüllten Materials zu einem Versuchspressling (48).

2. Verfahren nach Anspruch 1, **dadurch gekennzeichnet, dass** während der Versuchspressung die Presskraft und/oder ein die Presskraft charakterisierender Parameter ermittelt werden, und dass bei Erreichen einer vorgegebenen Presskraft und/oder eines vorgegebenen Werts des die Presskraft charakterisierenden Parameters die Versuchspressung durch Auseinanderfahren der oberen und unteren Versuchspresswerkzeuge (36, 40, 54, 38, 42, 56) beendet wird.

3. Verfahren nach Anspruch 2, **dadurch gekennzeichnet, dass** der die Presskraft charakterisierende Parameter eine Steghöhe, ein Presskraftverlauf und/oder eine Druckhaltezeit bei einer vorgegebenen Presskraft ist.

4. Verfahren nach einem der Ansprüche 2 oder 3, **dadurch gekennzeichnet, dass** die Presskraft und/oder der die Presskraft charakterisierende Parameter für eine Einstellung der Rundläuferpresse für den Produktionsbetrieb berücksichtigt wird.

5. Verfahren nach einem der vorhergehenden Ansprüche, **dadurch gekennzeichnet, dass** während der Versuchspressung nur das der Aufnahme (12) der Matrizenscheibe (10) zugeordnete Stempelpaar in dem Rotor verbaut ist und/oder dass das bei der Versuchspressung zu verpressende Material manuell in die Aufnahme (12) gefüllt wird.

6. Verfahren nach einem der vorhergehenden Ansprüche, **dadurch gekennzeichnet, dass** mehrere Versuchspressungen durchgeführt werden, wobei der Presskraftverlauf und/oder der Stempelwegverlauf durch eine Variation der Antriebsgeschwindigkeit des Versuchspressantriebs variiert werden und/oder dass im Rahmen der Versuchspressung oder mehrerer Versuchspressungen ein sinusförmiger und/oder sägezahnförmiger und/oder rechteckförmiger Presskraftverlauf und/oder Stempelwegverlauf durch Einstellung der Antriebsgeschwindigkeit des Versuchspressantriebs eingestellt wird.

7. Verfahren nach einem der vorhergehenden Ansprüche, **dadurch gekennzeichnet, dass** die oberen und unteren Versuchspresswerkzeuge nach einem ersten Versuchspressvorgang mittels des Versuchspressantriebs auseinander gefahren werden und anschließend erneut mittels des Versuchspressantriebs aufeinander zugestellt werden, so dass der obere Pressstempel (14) und der untere Pressstempel (16) durch die oberen und unteren Versuchspresswerkzeuge in der Aufnahme (12) der Matrizenscheibe (10) aufeinander zu gepresst werden zum weiteren Verpressen des in die Aufnahme (12) gefüllten Materials zu einem Versuchspressling.

8. Verfahren nach einem der vorhergehenden Ansprüche, **dadurch gekennzeichnet, dass** es mit einer Rundläuferpresse nach einem der nachfolgenden Ansprüche durchgeführt wird.

9. Rundläuferpresse, umfassend einen drehend angetriebenen Rotor mit oberen und unteren Pressstempeln (14, 16), einer oberen und unteren Stempelführung (18, 20) für die oberen und unteren Pressstempel (14, 16) und einer Matrizenschreibe (10) zwischen den Stempelführungen (18, 20), wobei die oberen und unteren Pressstempel (14, 16) im Produktionsbetrieb der Rundläuferpresse mit Aufnahmen (12) der Matrizenscheibe (10) zusammenwirken, weiter umfassend eine Fülleinrichtung (26), in der im Produktionsbetrieb der Rundläuferpresse zu verpressendes Material in die Aufnahmen (12) gefüllt wird, weiter umfassend eine Druckeinrichtung (34) mit oberen und unteren Druckwerkzeugen, die im Produktionsbetrieb der Rundläuferpresse mit den oberen und unteren Pressstempeln (14, 16) zusammenwirken, so dass diese in den Aufnahmen (12) befindliches Material zu Presslingen (48) verpressen,
**dadurch gekennzeichnet, dass** die Rundläuferpresse weiterhin eine Versuchspresseinrichtung aufweist, umfassend ein oberes Versuchspresswerkzeug (36, 40, 54) und ein unteres Versuchspresswerkzeug (38, 42, 56), wobei für eine Versuchspressung das obere Versuchspresswerkzeug (36, 40, 54) mit einem einer Aufnahme (12) der Matrizenscheibe (10) zugeordneten oberen Pressstempel (14) zusammenwirkt und das untere Versuchspresswerkzeug (38, 42, 56) mit einem derselben Aufnahme (12) zugeordneten unteren Pressstempel (16) zusammenwirkt, und umfassend einen Versuchspressantrieb, der das obere Versuchspresswerkzeug (36, 40, 54) und das untere Versuchspresswerkzeug (38, 42, 56) für eine Versuchspressung aufeinander zustellt, so dass der obere Pressstempel (14) und der untere Pressstempel (16) durch die oberen und unteren Versuchspresswerkzeuge (36, 38, 40, 42, 54, 56) in der Aufnahme (12) der Matrizenscheibe (10) aufeinander zu gepresst werden zum Verpressen von in die Aufnahme (12) gefülltem Material zu einem Versuchspressling (48).

10. Rundläuferpresse nach Anspruch 9, **dadurch gekennzeichnet, dass** der Versuchspressantrieb einen elektrischen oder hydraulischen Antrieb umfasst.

11. Rundläuferpresse nach einem der Ansprüche 9 oder 10, **dadurch gekennzeichnet, dass** die Rundläuferpresse eine Steuereinrichtung (52) umfasst, die dazu ausgebildet ist, den Versuchspressantrieb zu steuern.

12. Rundläuferpresse nach einem der Ansprüche 9 bis 11, **dadurch gekennzeichnet, dass** die oberen und unteren Versuchspresswerkzeuge (36, 40, 54, 38, 42, 56) durch die oberen und unteren Druckwerkzeuge der Druckeinrichtung gebildet sind.

13. Rundläuferpresse nach einem der Ansprüche 9 bis 11, **dadurch gekennzeichnet, dass** die oberen und unteren Versuchspresswerkzeuge (36, 40, 54, 38, 42, 56) getrennt von der Druckeinrichtung (34) ausgebildete Versuchspresswerkzeuge sind.

14. Rundläuferpresse nach einem der Ansprüche 9 bis 13, **dadurch gekennzeichnet, dass** die oberen und unteren Druckwergzeuge (36, 40, 54, 38, 42, 56) durch obere und untere Druckrollen (36, 40, 54, 38, 42, 56) gebildet sind.

15. Rundläuferpresse nach einem der Ansprüche 9 bis 14, **dadurch gekennzeichnet, dass** sie zur Durchführung des Verfahrens nach einem der Ansprüche 1 bis 8 ausgebildet ist.
